# EUROPÄISCHE PATENTSCHRIFT

(11) **EP 0 190 665 B1**
(45) Veröffentlichungstag und Bekanntmachung des Hinweises auf die Patenterteilung: **02.10.1991**
(21) Anmeldenummer: 86101201.1
(22) Anmeldetag: 30.01.1986
(51) Int. Cl.: B27G 1/00, B27L 5/08

(54) **Maschine zum Bearbeiten von Furnierblättern**
Machine for working veneer sheets
Machine à travailler des feuilles de placage

(30) Priorität: 02.02.1985 DE 3503573
(43) Veröffentlichungstag der Anmeldung: 13.08.1986
(73) Patentinhaber: Heinrich Kuper GmbH & Co KG, D-33380 Rietberg (DE)
(72) Erfinder: Kuper, Hans-Heinrich, D-4835 Rietberg (DE); Grönebaum, Theo, D-4835 Rietberg (DE)
(74) Vertreter: Weber, Joachim, Dr.

(56) Entgegenhaltungen:
- DE-A- 2 552 710
- DE-A- 2 808 728
- US-A- 3 552 252

## Beschreibung

Die Erfindung betrifft eine Maschine zum Bearbeiten von Furnierblättern im Durchlauf nacheinander, mit einer waagerechten Förder- und Stützwalze und einem oberhalb der Walze auf diese zu- und von dieser fortbewegbaren Messer, sowie mit einer Abtasteinrichtung für die Kontrolle der Dicke der durchlaufenden Furnierblätter und die meßergebnisabhängige Steuerung des Messers und einer mindestens ein Förderband aufweisende, vor der Förder- und Stützwalze angeordneten Fördereinrichtung für die Furnierblätter.

Mit einer solchen bekannten Maschine lassen sich nacheinander Furnierblätter in den Messerbereich fördern, dort von der Abtasteinrichtung überprüfen und solche Furnierblattbereiche, die beispielsweise nicht die erforderliche Dicke aufweisen, herausschneiden. Das Abtasten dieser Abfallbereiche erfolgt oberhalb der Förder- und Stützwalze, auf welcher das Furnierblatt tangential aufliegend abgestützt ist. Die Verwendung der Mantelfläche der Förder- und Stützwalze als "Auflagetisch" für den abzutastenden Furnierblattbereich hat jedoch den Nachteil, daß die Genauigkeit der Abtastung wegen der gekrümmten Oberfläche der Förder- und Stützwalze zu wünschen übrig läßt. Außerdem wirken sich Abweichungen der Mantelfläche der Förder- und Stützwalze von der genau kreiszylindrischen Form ungünstig auf die Genauigkeit der Abtastung der Furnierblattdicke aus. Diese Abweichung von der Kreiszylinderform wird bekanntlich mit "Schlag" bezeichnet.

Der Erfindung liegt die Aufgabe zugrunde, die Maschine zum Bearbeiten von Furnierblättern so weiterzuentwickeln, daß eine wesentlich genauere Abtastung der Dicke der durchlaufenden Furnierblätter möglich ist. Die Maschine soll beispielsweise auch Furniere durch Abtasten kontrollieren können, deren Dicke nur 0,5 mm beträgt.

Diese Aufgabe wird erfindungsgemäß dadurch gelöst, daß die Abtasteinrichtung mehrere gleiche, jeweils an schwenkbaren parallelen Hebeln gelagerte Tastrollen aufweist, welche oberhalb eines Maschinentisches der Fördereinrichtung auf dem dort durchlaufenden Furnierblatt abgestützt sind und dadurch, daß eine der Förder- und Stützwelle gegenüberliegende, das Förderband umlenkende Umlenkwelle an ihrem von dem Förderband abgewandten Umfangsbereich in einer an dem Maschinentisch befestigten Lagerschale abgestützt ist. Es wird also als Unterlage für die durchlaufenden Furnierblätter ein Maschinentisch mit ebener waagerechter Tischoberfläche verwendet, auf welchem das Furnierblatt über das Förderband abgestützt ist, so daß sich an der Stelle der Abtastrollen die Unterlage nicht ändert. Im Gegensatz hierzu ist bei der bekannten Maschine eine ständige Änderung der Unterlage gegeben, weil als Unterlage die sich während des Fördervorganges drehende Förder- und Stützwalze dient.

In vorteilhafter Ausführungsart ist der Durchmesser der Umlenkwelle wesentlich kleiner als der Durchmesser der Förder- und Stützrolle. Auf diese Weise ist es möglich, mit der Abtaststelle sehr nahe an die Schnittstelle auf der Oberfläche der Förder- und Stützrolle heranzukommen, so daß mögliche Fehlergrenzen infolge der Transportzeit gering gehalten werden können.

Bevorzugt ist jeder schwenkbare Hebel einer Tastrolle als Winkelhebel ausgebildet, dessen quer zur Förderrichtung verlaufende Schwenkachse in der Schnittlinie seiner beiden Schenkel angeordnet und in einem festen Hebellager gelagert ist. Die Verwendung dieses Winkelhebels ermöglicht eine Übersetzung des durch Dickenänderungen des durchlaufenden Furnierblattes bedingten Hebelausschlages. Während der die Tastrolle tragende untere Schenkel des Winkelhebels kurz ausgeführt ist, hat deraaufragende obere Schenkel des Winkelhebels eine wesentlich größere Länge, so daß an seinem freien Ende der Hebelausschlag vergrößert erscheint. Hier kann das Maß einer Dickenabweichung beispielsweise über das Bedienungsorgan eines elektrischen Mikroschalters weitergeleitet werden.

Bevorzugte Ausfürungsformen der Erfindung sind in den abhängigen Ansprüchen enthalten.

Die Maschine ist an eine elektrische Steuerungseinrichtung angeschlossen, die die Tätigkeiten der einzelnen Einrichtungen koordiniert. Sobald auch nur eine einzige Tastrolle über den Winkelhebel eine unzulässige Dickenabweichung des Furnierblattes meldet, bewirkt die Schaltung, daß mit einer Zeitverzögerung von z.B. 1/10 Sekunde der Fördervorgang unterbrochen wird. Das Furnierblatt hat sich dann soweit fortbewegt, daß es sich mit der Grenzlinie seines schadhaften Bereichs auf der als Unterlage für den Schneidvorgang dienenden, nun stillstehenden Förder- und Stützwalze befindet, so daß durch Verschiebung des Messers in Richtung Walzenoberfläche das Abschneiden erfolgt. Danach setzt die Schaltung den Fördervorgang wieder in Betrieb.

Bei der erfindungsgemäßen Maschine sind also die Stationen für das Schneiden und für das Abtasten räumlich ausseinandergebracht, so daß es möglich ist, wegen der unveränderlichen Oberfläche des Maschinentisches unterhalb der Tastrollen eine sehr genaue Abtastung der Dicke der Furnierblätter durchzuführen und anschließend die Förder- und Stützwalze bei deren kurzem Stillstand als Unterlage für das Abschneiden des Furnierblattes zu benutzen.

Ein Ausführungsbeispiel der Erfindung ist in der Zeichnung dargestellt und wird im folgenden näher beschrieben. Es zeigen:
- Fig.1: eine Seitenansicht der Maschine mit teilweise senkrechtem Schnitt;
- Fig.2: eine vergrößerte Darstellung des Abtastbereichs der Maschine gemäß Fig.1;
- Fig.3: eine Ansicht der Furnier-Einlaufseite der Maschine ausschnittsweise gemäß Pfeil III der Fig.1;
- Fig.4: eine schematische Darstellung von Zusatzeinrichtungen für den Abtast- und Schneidbereich der Maschine in einer Seitenansicht mit teilweisem senkrechten Schnitt.

Die Maschine weist an einem Maschinengestell 10 einen waagerechten Maschinentisch 11 auf, der sowohl als Fördereinrichtung für Furnierblätter 12 ausgebildet, als such Teil einer Abtasteinrichtung für die Dicke der durchlaufenden Furnierblätter 12 ist. In Förderrichtung schließt sich an dem Maschinentisch 11 eine Schneidstation an, die eine waagerechte Förder- und Stützwalze 13 und ein oberhalb dieser Walze senkrecht verschiebbares Messer 14 aufweist, welches bei seiner Bewegung auf die Förder- und Stützwalze 13 zu ein dort auf der äußeren Oberfläche abgestütztes Furnierblatt 12 rechtwinklig zur Förderrichtung vollständig abschneiden kann.

Die Fördereinrichtung besteht aus mehreren gleichen, parallel zueinander in Abständen angeordneten Förderbändern 15, die als Endlosbänder am Maschinentisch 11 umlaufend angeordnet sind, wobei sie auf einem Teilbereich ihrer Länge oberhalb des Maschinentisches 11 entlanggleiten. Diese Förderbänder 15 sind auf mehrere Wellen gespannt. Eine waagerechte, der Förder- und Stützwalze 13 gegenüberliegende Umlenkwelle 16 ist in einer Segmentlagerschale 17 abgestützt, die am Auslaufende der Fördereinrichtung an dem Maschinentisch 11 befestigt ist. Diese Lagerung der Umlenkwelle 16 gewährleistet eine genaue Führung aller Förderbänder im der Förder- und Stützwalze 13 benachbarten Bereich der Fördereinrichtung, wo mehrere Tastrollen 18 die Dicke der durchlaufenden Furnierblätter 12 auf den Förderbändern 15 kontrollieren. Am Einlaufende der Fördereinrichtung sind weitere Umlenkwellen 19, 20 und 21 angeordnet, wobei beispielsweise die Umlenkwelle 20 die Antriebswelle für die Förderbänder 15 sein kann. In den Maschinentisch 11 ist eine das Gleiten der Förderbänder 15 begünstigende Auflageplatte 22 auf dem größten Teil der Länge eingearbeitet.

Die für die Überprüfung der Dicke der durchlaufenden Furnierblätter 12 vorgesehenen Tastrollen 18 sind jeweils an schwenkbaren Hebeln gelagert. Oberhalb jedes Förderbandes 15 sind im Ausführungsbeispiel zwei Tastrollen 18 mit waagerechten, quer zur Förderrichtung verlaufenden Achsen an den unteren Schenkeln 23 von Winkelhebeln 24 gelagert, wobei jeder Winkelhebel 24 einen gegenüber dem unteren Schenkel 23 wesentlich längeren aufragenden Schenkel 25 aufweist. Im Verbindungsbereich der beiden Schenkel ist jeder Winkelhebel 24 um eine waagerechte Schwenkachse 26 verschwenkbar gelagert, die ebenso, wie die Achsen der Tastrollen 18 quer zur Förderrichtung verläuft und in einem festen Hebellager 27 gehalten ist. Während die Tastrolle 18 jeweils am freien Ende des unteren Schenkels 23 des Winkelhebels 24 drehbar gelagert ist, steht das freie Ende des aufragenden Schenkels 25 mit dem Betätigungsorgan 28 eines an der Maschine fest angeordneten Mikroschalters 29 in Berührung.

Mit Hilfe einer Schraubenfeder 30, die innerhalb eines oberhalb der Fördereinrichtung angeordneten festen Gehäuses 31 der Maschine angeordnet ist, wird der aufragende Schenkel 25 zum Gehäuse 31 hingezogen und damit die Tastrolle 18 am unteren Schenkel 23 auf das auf dem Förderband 15 und dem Maschinentisch 11 aufliegende Furnierblatt 12 gedrückt. Die Vorspannung der Schraubenfeder läßt sich mit Hilfe einer Einstellschraube 32, an der die Schraubenfeder mit ihrem anderen Ende befestigt ist, verändern.

Bevor das Furnierblatt 12 in den Abtastbereich gelangt, wird es über einen großen Teil seines Weges mit Hilfe von Andrückrollen 33 auf die Förderbänder 15 und den Maschinentisch 11 gedrückt, so daß es sich in völlig ebener Form dem Abtastbereich mit den Tastrollen nähert. Im Ausführungsbeispiel sind sechs Andrückrollen 33 oberhalb jedes Förderbandes 15 in Förderrichtung hintereinander angeordnet, wobei alle Andrückrollen oberhalb eines Förderbandes 15 in einem nach unten offenen, im Querschnitt U-förmigen Rollenhalter 34 gelagert sind. Die Achsen der Andrückrollen 33 verlaufen ebenso, wie die Achsen der Tastrollen 18 und die Achse der Förder- und Stützwalze 13 quer zur Förderrichtung.

Zum Anheben bzw. Absenken des Rollenhalters 34 dient ein im dem Gehäuse 31 angeordneter Zahnstangentrieb 35. Die Andrückkräfte werden mit Hilfe von zwischen dem Rollenhalter 34 und dem Zahnstangentrieb 35 angeordneten Schraubenfedern 36 gleichmäßig verteilt. Die relative Verschiebung zwischen dem Zahnstangentrieb 35 und dem Rollenhalter 34 in geringem Maße ermöglichen Führungsbuchsen 37 mit Führungsbolzen 38.

Gemäß Fig.4 sind schematisch Zusatzeinrichtungen der Maschine dargestellt, die die exakte Arbeitsweise begünstigen. So weist die Maschine mehrere hochschwenkbare Anschlagfinger 39 auf, an denen die ankommenden rechteckigen Furnierblätter 12 mit ihrer Vorderkante anschlagen und dadurch genau rechtwinklig zur Förderrichtung ausgerichtet werden. Außerdem ist die Maschine mit hochschwenkbaren Niederhaltern 40 versehen, die das Furnierblatt in der Nähe seiner Schnittstelle auf die Förder- und Stützwalze 13 aufdrücken.

Die Maschine arbeitet wie folgt. Ein z.B. rechteckiges Furnierblatt 12 wird an der Einlaufstelle auf den Maschinentisch 11 und die dort umlaufenden Förderbänder 15 gelegt und von diesen in den Bereich der Andrückrollen 33 eingezogen. Beim Durchlauf gelangt das Furnierblatt unter die Tastrollen 18 der Abtasteinrichtung. Sofern hier die Dicke des durchlaufenden Furnierblattes in den gewünschten Grenzen schwankt, erfolgt der Weitertransport über die Förder- und Stützwalze 13 aus der Maschine heraus. Weist ein Furnierblatt jedoch eine Fehlstelle auf, beispielsweise einen Bereich mit zu geringer Dicke, so verändert die dort befindliche Tastrolle 18 beim Durchlaufen der schadhaften Stelle oder beispielsweise eines Loches des Furnierblattes ihren Abstand von der Oberfläche des Maschinentischs 11. Die Tastrolle 18 nähert sich dem Tisch in dem Maße, wie die erforderliche Dicke des Furnierblattes nicht vorhanden ist. Dadurch wird der Winkelhebel 24 um seine Schwenkachse 26 so verschwenkt, daß das freie Ende des aufragenden Schenkels 25 einen genügend großen Schwenkweg ausführt, um über das Betätigungsorgan 28 den Mikroschalter 29 zu betätigen. Dieser Verschwenkungsweg ist infolge der wesentlich größeren Länge des aufragenden Schenkels 25 gegenüber der Länge des unteren Schenkels 23 auf einen großen Wert übersetzt worden. Eine sehr geringe Dickenänderung des Furnierblattes, die die Tastrolle 18 abtastet, kann somit einen ausreichenden Ausschlag am Betätigungsorgan 28 zur Folge haben.

Die Betätigung des Mikroschalters 29 bewirkt nun, daß die Schaltung der Maschine nach einer kurzen Zeit den gesamten Fördervorgang abschaltet. Diese Zeit ist so bemessen, daß das Furnierblatt mit der Grenzlinie zwischen dem guten, die gewünschte Dicke aufweisenden Bereich und der schadhaften Stelle bis zu seiner Schnittstelle auf der Förder- und Stützwalze 13 unterhalb des Messers 14 gelangt ist, wenn der Fördervorgang abgeschaltet ist. Nun wird auf der gesamten Breite des Furnierblattes durch Herunterfahren des Messers 14 die schadhafte Stelle herausgeschnitten. Die Schaltung ist so eingerichtet, daß das Messer 14 einen die schadhafte Stelle enthaltenden Streifen aus dem Furnierblatt herausschneidet, also zweimal herunter- und heraufgefahren wird, wobei zwischen diesen beiden Vorgängen eine Förderung des Furnierblattes liegt, die der Länge der schadhaften Stelle in Förderrichtung entspricht. Der Streifen mit der schadhaften Stelle kann durch eine besondere, in Förderrichtung sich an der Förder- und Stützwalze 13 anschließende Abfördereinrichtung ausgesondert werden, so daß die einwandfreien Furnierblätter und die Abfallstreifen getrennt weitergefördert werden.

Der Durchmesser der Umlenkwelle 16 ist wesentlich kleiner als der Durchmesser der Förder- und Stützwalze 13. Auf diese Weise ist es möglich, sehr nahe an die Oberfläche der Förder- und Stützwalze 13 mit der Abtaststelle heranzukommen, so daß mögliche Fehlergrenzen in Folge der Transportzeit gering gehalten werden.

Beim Einlaufen des Furnierblattes 12 in die Maschine befinden sich die Andrückrollen 33 in ihrer angehobenen Stellung. Das Furnierblatt 12 wird an den abgeschwenkten Anschlagfingern 39 ausgerichtet. Nun erfolgt gleichzeitig das Absenken der Andrückrollen 33 und das Hochschwenken der Anschlagfinger 39, so daß das an der Vorderkante freigegebene Furnierblatt 12 zwangsweise von den Förderbändern 15 und den Andrückrollen 33 weitergefördert wird.

## Patentansprüche

1. Maschine zum Bearbeiten von Furnierblättern im Durchlauf nacheinander, mit einer waagerechten Förder- und Stützwalze (13) und einem oberhalb dieser Walze (13) auf diese zu- und von dieser fortbewegbaren Messer (14), sowie mit einer Abtasteinrichtung (18) für die Kontrolle der Dicke der durchlaufenden Furnierblätter und die meßergebnisabhängige Steuerung des Messers und einer mindestens ein Förderband (15) aufweisenden, vor der Förder- und Stützwalze (13) angeordneten Fördereinrichtung für die Furnierblätter (12), dadurch gekennzeichnet, daß die Abtasteinrichtung mehrere gleiche, jeweils an schwenkbaren parallelen Hebeln gelagerte Tastrollen (18) aufweist, welche oberhalb eines Maschinentisches (11) der Fördereinrichtung auf dem dort durchlaufenden Furnierblatt (12) abgestützt sind, und dadurch, daß eine der Förder- und Stützwalze (13) gegenüberliegende, das Förderband (15) umlenkende Umlenkwelle (16) an ihrem von dem Förderband (15) abgewandten Umfangsbereich in einer an dem Maschinentisch (11, 22) befestigten Segmentlagerschale (17) abgestützt ist.

2. Maschine nach Anspruch 1, dadurch gekennzeichnet, daß der Durchmesser der Umlenkwelle (16) wesentlich kleiner ist als der Durchmesser der Förder- und Stützwalze (13).

3. Maschine nach einem der Ansprüche 1 oder 2, dadurch gekennzeichnet, daß auf dem Maschinentisch (11, 22) in Abständen nebeneinander mehrere parallele, die Förderrichtung des Furnierblattes (12) bestimmende, um die Umlenkwelle (16) umlaufende Förderbänder (15) angeordnet sind.

4. Maschine nach einem der Ansprüche 1 bis 3, dadurch gekennzeichnet, daß oberhalb jedes Förderbandes (15) in der Nähe einer gemeinsam, der Förder- und Stützwalze (13) gegenüberliegenden Umlenkwelle (16) mindestens eine Tastrolle (18) angeordnet ist.

5. Maschine nach einem der Ansprüche 1 bis 4, dadurch gekennzeichnet, daß oberhalb jedes Förderbandes (15) jeweils zwischen einer Tastrolle (18) und einer Reihe von Andrückrollen (33) ein bis zur Förder- und Stützwalze (13) reichender Niederhalter (40) für das Furnierblatt (12) hochschwenkbar gelagert ist.

6. Maschine nach einem der Ansprüche 1 bis 5, dadurch gekennzeichnet, daß jeder schwenkbare Hebel einer Tastrolle (18) als Winkelhebel (24) ausgebildet ist, dessen quer zur Förderrichtung verlaufende Schwenkachse (26) in der Schnittlinie seiner beiden Schenkel (23, 25) angeordnet und in einem festen Hebellager (27) gelagert ist.

7. Maschine nach einem der Ansprüche 1 bis 6, dadurch gekennzeichnet, daß die Tastrolle (18) an dem freien Ende des unteren Schenkels (23) des Winkelhebels (24) gelagert ist.

8. Maschine nach einem der Ansprüche 1 bis 7, dadurch gekennzeichnet, daß das freie Ende des von der Schwenkachse (26) aufragenden Schenkels (25) des Winkelhebels (24) mit dem Betätigungsorgan (28) eines fest angeordneten elektrischen Mikroschalters (29) in Berührung steht.

9. Maschine nach einem der Ansprüche 1 bis 8, dadurch gekennzeichnet, daß an dem aufragenden Schenkel (25) eine in einem festen Gehäuse (31) angeordnete Schraubfeder (30) mit einem Ende befestigt ist, die mittels einer das andere Ende haltenden Einstellschraube (32) vorspannbar ist.

10. Maschine nach einem der Ansprüche 1 bis 9, dadurch gekennzeichnet, daß oberhalb jedes Förderbandes (15) zwei Tastrollen (18) und in einer zwischen diesen verlaufenden, zum oberen Förderbandabschnitt parallelen Linie mehrere Andrückrollen (33) hintereinander angeordnet sind, die in einem gemeinsamen höhenverschieblichen Rollenhalter (34) gelagert sind.

11. Maschine nach einem der Ansprüche 1 bis 10, dadurch gekennzeichnet, daß der Rollenhalter (34) unter Zwischenschaltung von Schraubfedern (36) mit einem in dem Gehäuse (31) angeordneten, seine Höhenverschiebung bewirkenden Zahnstangentrieb (35) verbunden ist.

12. Maschine nach einem der Ansprüche 1 bis 11, dadurch gekennzeichnet, daß jeweils zwischen zwei Förderbändern (15) ein hochschwenkbarer Anschlagfinger (39) angeordnet ist, wobei alle Anschlagfinger (39) in einer quer zur Förderrichtung verlaufenden Reihe stehen.

## Claims

1. A machine for working veneer sheets which are continuously conveyed one behind the other, comprising a horizontal transporting and supporting roller (13), and a cutter (14) which is movable above said roller (13) toward and away from said roller, a sensing/testing device (18) for controlling the thickness of the passing veneer sheets and for the measuring result-dependent control of said cutter, and a transporting device including at least one transporting band (15) and arranged in front of said transporting and supporting roller (13) for transporting said veneer sheets (12), characterized in that said testing device includes a plurality of identical testing rollers (18) respectively supported on pivotable parallel levers and arranged so that they abut, above a machine table (11) of said transporting device, against said veneer sheet (12) which is transported thereon, and that a rerouting shaft (16) which is opposite to said transporting and supporting roller (13) for rerouting said transporting band (15) is supported on its circumferential portion facing away from said transporting band (15), in a segment-bearing shell (17) secured to said machine table (11, 22).

2. A machine according to claim 1, characterized in that the diameter of said rerouting shaft (16) is considerably smaller than the diameter of said transporting and supporting roller (13).

3. A machine according to claim 1 or claim 2, characterized in that a plurality of parallel transporting bands (15) which are spaced at respective distances from one another and which determine the transporting direction of said veneer sheet (12) and pass around said rerouting shaft (16) are arranged on said machine table (11, 22).

4. A machine according to any of claims 1 to 3, characterized in that at least one testing roller (18) is arranged above each transporting band (15) in the vicinity of a common rerouting shaft (16) which is opposite to said transporting and supporting roller (13).

5. A machine according to any of claims 1 to 4, characterized in that a holding-down member (40) for said veneer sheet (12) which reaches said transporting and supporting roller (13) is respectively supported in an upwardly pivotable way above each transporting band (15) between a testing roller (18) and a plurality of pressing rollers (33).

6. A machine according to any of claims 1 to 5, characterized in that each of said pivotable levers of a testing roller (18) is formed as an angular lever (24) whose pivoting axle (26) extending transversely to the transporting direction is arranged along the intersection line of the two legs (23, 25) thereof and supported in a fixed lever support (27).

7. A machine according to any of claims 1 to 6, characterized in that said testing roller (18) is supported on the free end of the lower leg (23) of said angular lever (24).

8. A machine according to any of claims 1 to 7, characterized in that the free end of said leg (25) extending upwards from said pivoting axle (26) and pertaining to said angular lever (24) is in contact with the actuating member (28) of a fixedly arranged electrical microswitch (29).

9. A machine according to any of claims 1 to 8, characterized in that a helical spring (30) arranged in a fixed housing (31) is connected with an end to said upright leg (25), said spring being adapted to be tensioned by means of an adjusting screw (32) holding the other end.

10. A machine according to any of claims 1 to 9, characterized in that two testing rollers (18) are located above each transporting band (15) and a plurality of pressing rollers (33) are arranged behind one another along a line extending between said two testing rollers and parallel to said upper transporting portion, said pressing rollers being held in a common height-displaceable roller holder (34).

11. A machine according to any of claims 1 to 10, characterized in that said roller holder (34) is connected to a toothed rack drive (35) arranged in said housing (31) and effecting the height displacement of said holder, helical springs (36) being interposed therebetween.

12. A machine according to any of claims 1 to 11, characterized in that an upwardly pivotable abutment finger (39) is respectively arranged between two transporting bands (15), all abutment fingers (39) being located in a row which extends transversely to the transporting direction.

## Revendications

1. Machine pour le traitement de feuilles de contreplaqué passant l'une après l'autre, comprenant un cylindre horizontal de déplacement et d'appui (13) et un couteau (14) disposé au-dessus de ce cylindre (13) et pouvant être déplacé vers et depuis celui-ci, ainsi qu'un dispositif de palpage (18) pour le contrôle de l'épaisseur des feuilles de contreplaqué qui traversent la machine et pour la commande du couteau en fonction du résultat des mesures, et qu'un dispositif de transport des feuilles de contreplaqué (12) disposé en amont du cylindre de déplacement et d'appui (13) et comportant au moins une bande transporteuse (15), caractérisée par le fait que le dispositif de palpage comporte plusieurs galets de palpage identiques (18) qui sont à chaque fois montés tournants sur des leviers parallèles pivotants et qui s'appuient, au-dessus d'une table de machine (11) du dispositif de transport, sur la feuille de contreplaqué (12) qui passe à cet endroit, et par le fait qu'un arbre de renvoi (16) qui est opposé au cylindre de déplacement et d'appui (13) et qui dévie la bande transporteuse (15), est appuyé sur la région de son pourtour opposée à la bande transporteuse (15) dans un segment de coquille de palier (17) qui est fixé à la table (11) de la machine.

2. Machine selon la revendication 1, caractérisée par le fait que le diamètre de l'arbre de renvoi (16) est nettement inférieur au diamètre du cylindre de déplacement et d'appui (13).

3. Machine selon l'une des revendications 1 ou 2, caractérisée par le fait que plusieurs bandes transporteuses parallèles (15) qui déterminent la direction du transport de la feuille de contreplaqué (12) et qui passent autour de l'arbre de renvoi (16), sont disposées côte à côte et à distance les unes des autres sur la table (11, 22) de la machine.

4. Machine selon l'une des revendications 1 à 3, caractérisée par le fait qu'au moins un galet de palpage (18) est disposé au-dessus de chaque bande transporteuse (15) au voisinage d'un arbre de renvoi commun (16) qui est opposé au cylindre de déplacement et d'appui (13).

5. Machine selon l'une des revendications 1 à 4, caractérisée par le fait qu'un presseur (40) qui peut pivoter vers le haut, qui est destiné à la feuille de contreplaqué (12) et qui arrive jusqu'au cylindre de déplacement et d'appui (13), est disposé à chaque fois au-dessus de chaque bande transporteuse (15) entre un galet de palpage (18) et une série de galets presseurs (33).

6. Machine selon l'une des revendications 1 à 5, caractérisée par le fait que chaque levier pivotant d'un galet de palpage (18) est réalisé sous la forme d'un levier coudé (24) dont l'axe de pivotement (26), lequel s'étend transversalement par rapport à la direction du transport, est disposé sur la ligne d'intersection de ses deux branches (23, 25) et monté tournant dans un palier de levier fixe (27).

7. Machine selon l'une des revendications 1 à 6, caractérisée par le fait que le galet de palpage (18) est monté tournant à l'extrémité libre de la branche inférieure (23) du levier coudé (24).

8. Machine selon l'une des revendications 1 à 7, caractérisée par le fait que l'extrémité libre de la branche (25) du levier coudé (24) qui fait saillie vers le haut depuis l'axe de pivotement (26) est en contact avec l'organe d'actionnement (28) d'un microcontact électrique (29) qui est monté fixe.

9. Machine selon l'une des revendications 1 à 8, caractérisée par le fait qu'un ressort hélicoïdal (30) disposé dans un carter fixe (31) est fixé par une extrémité sur la branche (25) qui fait saillie vers le haut, et qu'il peut être soumis à une tension initiale au moyen d'une vis de réglage (32) qui maintient l'autre extrémité.

10. Machine selon l'une des revendications 1 à 9, caractérisée par le fait qu'au-dessus de chaque bande transporteuse (15) sont disposés les uns derrière les autres deux galets de palpage (18) et plusieurs galets presseurs (33) en une ligne qui s'étend entre ceux-ci et qui est parallèle à la partie supérieure des bandes transporteuses, ces galets presseurs étant montés tournants dans un porte-galets commun (34) qui peut être déplacé en hauteur.

11. Machine selon l'une des revendications 1 à 10, caractérisée par le fait que le porte-galets (34) est relié, avec interposition de ressorts hélicoïdaux (36), à un engrenage à crémaillère (35) qui est disposé dans le carter (31) et qui produit son déplacement en hauteur.

12. Machine selon l'une des revendications 1 à 11, caractérisée par le fait qu'un doigt de butée (39) qui peut pivoter vers le haut est disposé à chaque fois entre deux bandes transporteuses (15), tous les doigts de butée (39) étant disposés en une rangée qui s'étend transversalement par rapport à la direction du transport.
